# EUROPÄISCHE PATENTSCHRIFT

(11) **EP 0 725 898 B1**
(45) Veröffentlichungstag und Bekanntmachung des Hinweises auf die Patenterteilung: **04.03.1998**
(21) Anmeldenummer: 95929853.0
(22) Anmeldetag: 11.08.1995
(51) Int. Cl.: F04B 39/00

(54) **KOLBEN FÜR KOLBENVERDICHTER FÜR GASFÖRMIGE MEDIEN**
PISTON FOR GASEOUS MEDIA PISTON COMPRESSOR
PISTON POUR COMPRESSEUR A PISTON DE MILIEUX GAZEUX

(30) Priorität: 17.08.1994 DE 4429097
(43) Veröffentlichungstag der Anmeldung: 14.08.1996
(73) Patentinhaber: Alusuisse Bayrisches Druckguss-Werk GmbH & Co. KG, 85570 Markt Schwaben (DE)
(72) Erfinder: THURNER, Helmut, D-80997 Forstinning (DE)
(74) Vertreter: Strasse, Joachim, Dipl.-Ing.
(86) Internationale Anmeldenummer: EP9503196
(87) Internationale Veröffentlichungsnummer: WO9605430

(56) Entgegenhaltungen:
- DE-A- 2 311 048
- US-A- 1 390 680
- US-A- 1 577 570
- US-A- 2 984 190

## Beschreibung

Die vorliegende Erfindung betrifft einen Kolbenverdichter für gasförmige Medien und einen Kolben für einen solchen Verdichter, insbesondere einen mit einem Elektromotor angetriebenen Luft-Kolbenverdichter gemäß dem Oberbegriff des Anspruchs 1. Ein solcher Verdichter ist in der DE-GM 17 48 885 oder der DE 36 16 968 Al beschrieben. Das DE-GM beschreibt einen Kolben für Saug- und Druckpumpen, der vollständig aus Kunststoff hergestellt ist und dessen Mantelflächen in Saugrichtung kegelig eingezogen sind. Der Ventildeckel hat Dichtnoppen, die in Öffnungen passen, wenn der geschlossene Zustand erreicht wird.

In der DE 36 16 968 A1 wird ein Taumelkolbenkompressor beschrieben, der zwar mehrteilig aufgebaut ist und eine Dichtlippe aus Kunststoff aufweist, aber dessen Luftführung an der Dichtlippe am Umfang vorbeigeführt wird, was Dichtungsprobleme auslöst.

Beide Schriften zum Stand der Technik beschreiben als Einlaßventil wirkende Kolben, die ohne Federbelastung auskommen und bei denen die Ventilstellung von der Kolbenbewegung abgeleitet wird. Dennoch eignen sie sich nicht für den hier vorgesehenen Zweck

Grundsätzlich besteht die Aufgabe, einen kleinbauenden Kolbenverdichter hoher Leistung verfügbar zu machen, der in der Lage ist, innerhalb kurzer Zeit hohe Volumenströme zur Verfügung zu stellen. Da die elektrische Energie für den Antrieb an dem Bordnetz eines Kraftfahrzeuges entnommen werden soll, ist die Antriebsleistung begrenzt. Deshalb ist ein besonders guter Wirkungsgrad erforderlich. Dies wiederum bedingt einen Betrieb auf niedrigem Temperaturniveau.

In der DE 23 11 048 Al ist ein kleines Aggregat beschrieben, das als Baueinheit in Kraftfahrzeuge eingesetzt wird, um Druckluft für verschiedene Zwecke zur Verfügung zu stellen, und zwar weitgehend eine solche Druckluft, die nicht notwendigerweise - wie bei Druckluftbremsen - über einen Druckluftspeicher geleitet wird, sondern mit der zugleich während der Erzeugung Arbeit geleistet, beispielsweise irgendwelche Aggregate wie Scheibenwischer o. ä. angetrieben werden oder in ein System einer Luftfederung eingeleitet wird. Selbstverständlich können auch Luftdruckspeicher aufgefüllt werden.

Es besteht die Aufgabe, einen Kolben für einen Hochleistungsverdichter verfügbar zu machen, der auch im Dauerbetrieb seine Kolben- und Ventileigenschaft beibehält. Die Lösung dieser Aufgabe ergibt sich aus der Kombination der Kennzeichen des Hauptanspruches.

Eine Ausgestaltung der Erfindung besteht darin, daß der Kolbenkopf radial außen eine stirnseitig gebildete Ringnut aufweist, die zur Aufnahme einer schraubenförmig gewickelten Feder bestimmt ist. Dadurch wird der äußere Teil des- Kolbenkopfes elastisch gegen die Zylinderwand gedrückt. Es kann daher auf Kolbenringe und auf eine Schmierung verzichtet werden. Diese Wendelfeder sorgt für eine gleichmäßige Anlage der aus Kunststoff bestehenden Mantelfläche an der Zylinder-Innenwand. Der sich bei Aufwärtsbewegung an der Kolbenoberseite aufbauende Druck des Gases kommt zusätzlich auch innerhalb der Ringnut zur Wirkung und unterstützt die radial nach außen gerichtete Verspannung durch die Wendelfeder. Die Wendelfeder kann durch einen darunter befindlichen flachen Metallring unterstützt werden, der als Metalleinlage im Kunststoff dessen radiale Ausdehnung begrenzt, die Abmessung und Gestaltung des Kolbens klein hält und damit zur Verkleinerung des schädlichen Raumes beiträgt.

Die Ringnut definiert eine dünnwandige Dichtlippe, mit der der Kolbenkopf an der Zylinderwand anliegt. Die radial außerhalb der Ringnut bestehende Dichtlippe gestattet, daß der Kolben infolge der thermischen Erhitzung wächst, sich also radial gegenüber der Zylinderwand dehnt. Da die Dichtlippe durch die Wendelfeder elastisch gegen die Zylinderwand gespannt ist, kann sich ferner die Kolbenkopf-Hauptmasse infolge des durch die Ringnut bestehenden Freiraums relativ zur Dichtlippe bewegen. Da die Dichtlippe dünnwandig ist, kann der bei der Aufwärtsbewegung des Kolbens entwickelte Radialdruck unmittelbar wirken. Die Abdichtung auf der zwischen Dichtlippe und Zylinderwand bestehenden Fläche ist infolge der radialen Anpressung dann am besten, wenn sich der Kolben seinem oberen Totpunkt nähert, der Gasdruck also seinen Höchstwert erreicht. Die Ringnut ist in dieser Stellung geringfügig verengt. Derartige Dichtlippen haben bei Kolbenverdichtern kleiner Konstruktion eine Wanddicke von beispielsweise 0,4 bis 1,0 mm.

Der Kolbenkopf kann in weiterer Ausgestaltung eine stumpfkegelige Mantelfläche haben. Der Kolben hat in seinem unteren Bereich einen kleineren Außendurchmesser als in seinem oberen Bereich. Der Kolben ist mit der Kolbenstange oder dem Pleuel fest verbunden. Bei dieser hier gemäß der Erfindung benutzten Ausführungsform gibt es zwischen Kolben und Pleuel kein Gelenk. Diese Verbindung ist starr und führt zu einem ständigen Verkanten des Kolbens gegenüber der Kolbenwand während seiner Auf- und Abbewegung. Durch die konische Ausbildung des Kolbenmantels bleiben die Reibflächen des Kolbens auf die Berührungsfläche der oberen Dichtlippe begrenzt, so daß der Kolben sehr leicht und ohne Schmierung bewegt werden kann. Auch der untere Kolbenrand kann stirnseitig in einer dem oberen Kolbenrand vergleichbaren Weise mit einer Ringnut und einer darin aufgenommenen Wendelfeder versehen werden. Vorzugsweise ist die Ringnut jedoch bei stumpfkegeliger Ausbildung der Mantelfläche an der oberen Stirnseite des Kolbenkopfes gebildet, da die Erfordernisse hinsichtlich der Abdichtung in diesem Bereich am größten sind.

Schließlich gehört es zur Ausgestaltung der Erfindung, daß der breiteste Durchmesser des Mantels im Bereich der Ringnut liegt. Unabhängig von dem Ort der Ringnut und der Gestaltung des Mantels ist es günstig, die Ringnut an dem breitesten Durchmesser des Mantels anzuordnen, um in diesem Bereich eine wirksame durch die Wendelfeder verstärkte Anpressung an die Zylinder-Innenwand zu erreichen.

Weitere Einzelheiten der Erfindung lassen sich den Ansprüchen und der folgenden Beschreibung entnehmen. Einzelheiten, Merkmale, Vorteile und Anwendungsmöglichkeiten der vorliegenden Erfindung ergeben sich aus der Beschreibung eines zeichnerisch dargestellten Ausführungsbeispiels.

Es zeigen:
- Fig. 1: einen Schnitt längs der Schnittlinie III - III in Figur 2 durch einen Kolben gemäß der Erfindung, und
- Fig. 2: eine schematische Draufsicht auf den Kolben in Richtung der Pfeile IV - IV gemäß Fig. 1.

Der eigentliche Kolbenverdichter mit einem Elektromotor als Antrieb ist in der Zeichnung nicht dargestellt. Der Elektromotor weist eine Antriebswelle auf. Die Welle schließt in einem Exzenter ab. An dem Exzenter befindet sich ein Lager eines Pleuels 56.

Das Pleuel 56 trägt das Lager an seinem unteren Ende, wobei das Lager durch die Drehung der Antriebswelle kreisförmig geführt wird. An seinem anderen Ende trägt das Pleuel 56 einen Kolben 58, der in einem Zylinder zur Hin- und Herbewegung angeordnet ist.

Beim Betrieb des erfindungsgemäßen Kolbenverdichters wird das Pleuel 56 über die mit seinem unteren Kopf in Verbindung stehende Antriebswelle in eine kreisförmige Bewegung versetzt, während sein oberer Kopf mit dem Kolben 58 in dem Zylinder hin- und hergeführt wird. Beim Aufwärtshub des Kolbens 58 wird dabei das im Zylinderraum befindliche Gas komprimiert, bis es einen Verdichtungsraum einnimmt. Zu diesem Zeitpunkt oder kurz davor öffnet ein federbelastetes Auslaßventil, so daß das komprimierte Gas über einen Stutzen abgeführt wird. Nach Erreichen der oberen Totpunktstellung des Kolbens 58 geht dieser in seinen Rückhub über, wobei über eine im Kurbelgehäuse gebildete Ansaugöffnung das zu komprimierende Gas in das Kurbelgehäuse und nachfolgend durch den Kolben 58 in den oberen Zylinderraum eingesaugt wird. Bei Erreichen seiner unteren Totpunktstellung geht der Kolben 58 in seinen Vorwärtshub über, wobei der Einsaugvorgang zum Ende kommt.

Der Kolben 58 ist gemäß Figuren 1 und 2 als Ansaugventil ohne Ventilfeder ausgebildet und fest mit dem Pleuel 56 durch eine Schraube 82 verbunden. Wie in Fig. 1 und 2 zu sehen ist, ist der Kolben 58 so aufgebaut, daß er einen unmittelbar an der Pleuelstange 56 aufgesetzten Kolbenteller 72 aus Metall aufweist. Der Kolbenteller 72 hat die Form einer kreisrunden Scheibe mit leicht kegeliger Form. In der Mitte befindet sich ein Befestigungsloch 73 für eine Schraube 82. Axial zur Schraube 82 sitzt ein mehrfach abgestufter Mittelteil 74. Mit einer Stufe 75 wird ein eigentlicher Kolbenkopf 76 geklemmt, für dessen Zentrierung der Kolbenteller 72 ein Ringteil 75 aufweist. Der Kolbenkopf 76 besteht aus Kunststoff, vorzugsweise Polytetrafluorethylen, und hat eine zentrale Aussparung, durch die der Mittelteil 74 in montierter Stellung hindurchgreift. Stirnseitig und radial außen weist der Kolbenkopf 76 eine Ringnut 78 auf, die an seiner Peripherie so gebildet ist, daß sie eine dünnwandige ringförmige Dichtlippe 79 definiert. In der Ringnut 78 ist ein Wendelfederring 77 eingesetzt, welcher die Dichtlippe 79 radial nach außen spannt. Der Wendelfederring 77 wird von einer ebenfalls ringförmigen Metalleinlage 71 aus Flachmetall unterstützt, die zugleich zur Aussteifung und thermischen Entlastung des Kunststoffkolbens dient.

Sowohl der Kolbenteller 72 als auch das Kunststoffteil 76 sind mit ringförmig und zueinander axial fluchtenden Luftdurchlaßöffnungen 80 versehen, auf denen oben ein vom Mittelteil 74 gehaltener flacher Metallring 81 als einfacher Einlaßventildeckel aufliegt. Der Einlaßventildeckel 81 ist entlang des Mittelteils 74 beweglich, und zwar so, daß bei der in der linken Seite der Darstellung von Fig. 1 durch den Pfeil Pᵤ angedeuteten schnellen Aufwärtsbewegung der Kolbenstange oder des Pleuels 56, der Deckel 81 die Öffnung 80 schließt und die Luft in den über dem Kolben 58 liegenden Raum hineinverdichtet. Auf der rechten Seite der Darstellung von Fig. 1 ist die entgegengesetzte Bewegung des Pleuels in Richtung des Pfeiles P_{d} angedeutet. In diesem Fall liegt der Deckel 81 an der oberen Begrenzung des Mittelteiles 74 an und gibt die Öffnung 80 frei. Es kann Luft in den Zylinder 60 nachfließen, die beim nächsten Hub verdichtet wird. Die fluchtenden Öffnungen 80 befinden sich innerhalb des aus Kunststoff gebildeten Kolbenkopfes 76 in zwei oben und unten eingearbeiteten Ringnuten.

## Patentansprüche

1. Kolbenverdichter für gasförmige Medien, vorzugsweise Luft, mit einer innerhalb eines Zylinders (60) hin- und herbewegbaren Kolbenstange mit starr verbundenem Kolben (58), der einen Durchlaß (80) für das von der Kolbenunterseite anzusaugende gasförmige Medium mit einem sich bei Abwärtsbewegung des Kolbens öffnenden und bei Aufwärtsbewegung des Kolbens schließenden Einlaßventil (80) aufweist, wobei der Kolben (58) einen Kolbenteller (72) und einen daran befestigbaren Kolbenkopf (76) aufweist, in dem zumindest eine als Durchlaß dienende Aussparung gebildet ist, welche durch eine in Abhängigkeit von der Kolbenbewegung innerhalb des Kolbens bewegliche Ringscheibe (81) abdeckbar ist,
**dadurch gekennzeichnet**,
daß der Kolbenkopf (76) aus Kunststoff besteht und daß der Kolbenteller (72) eine Vielzahl von ringförmig angeordneten Durchlaßöffnungen (80) aufweist, welche mit gleichen und auf axialen Abstand darüber angeordneten Öffnungen (80) im Kolbenkopf (76) fluchten, wobei die Öffnungen (80) sich im Kolbenkopf (76) in einer sich in der Ober- und Unterfläche des Kolbenkopfes (76) befindlichen Ringnut befinden und die obere Ringnut durch die dünne Ringscheibe (81) bedeckt ist, die axial längs eines festen Mittelteils (74) auf und ab beweglich ist.

2. Kolben zur Verwendung in einem Kolbenverdichter für gasförmige Medien, vorzugsweise Luft, mit einer innerhalb eines Zylinders (60) hin- und herbewegbaren Kolbenstange mit starr verbundenem Kolben (58), der einen Durchlaß (80) für das von der Kolbenunterseite anzusaugende gasförmige Medium mit einem sich bei Abwärtsbewegung des Kolbens öffnenden und bei Aufwärtsbewegung des Kolbens schließenden Einlaßventil (80) aufweist, wobei der Kolben (58) einen Kolbenteller (72) und einen daran befestigbaren Kolbenkopf (76) aufweist, in dem zumindest eine als Durchlaß dienende Aussparung gebildet ist, welche durch eine in Abhängigkeit von der Kolbenbewegung innerhalb des Kolbens bewegliche Ringscheibe (81) abdeckbar ist,
**dadurch gekennzeichnet**,
daß der Kolbenkopf (76) aus Kunststoff besteht und daß der Kolbenteller (72) eine Vielzahl von ringförmig angeordneten Durchlaßöffnungen (80) aufweist, welche mit gleichen und auf axialen Abstand darüber angeordneten Öffnungen (80) im Kolbenkopf (76) fluchten wobei die Öffnungen (80) sich im Kolbenkopf (76) in einer sich in der Ober- und Unterfläche des Kolbenkopfes (76) befindlichen Ringnut befinden und die obere Ringnut durch die dünne Ringscheibe (81) bedeckt ist, die axial längs eines festen Mittelteils (74) auf und ab beweglich ist, und daß der Kolbenkopf (76) eine radial außen und stirnseitig gebildete, weitere Ringnut (78) aufweist, die eine Wendelfeder (77) aufnimmt.

3. Kolben gemäß Anspruch 2,
**dadurch gekennzeichnet**,
daß die weitere Ringnut (78) eine dünnwandige Dichtlippe (79) definiert, mit der der Kolbenkopf (76) an der Zylinderwand anliegt.

4. Kolben gemäß den Ansprüchen 2 und 3,
**dadurch gekennzeichnet**,
daß der Kolbenkopf (76) eine stumpfkegelige Mantelfläche aufweist.

5. Kolben gemäß Anspruch 4,
**dadurch gekennzeichnet**,
daß der breiteste Durchmesser des Mantels im Bereich der weiteren Ringnut (78) liegt.

## Claims

1. A piston compressor for gaseous media, preferably air, with a piston rod which moves back and forth within a cylinder (60) and has a piston (58) rigidly fixed thereto, said piston including a passage (80) for the gaseous medium to be sucked from the lower side of the piston with an inlet valve (80) which opens during the downward movement of the piston and closes during its upward movement, said piston (58) further including a disk (72) and a piston head (76) which can be mounted thereon, in which at least one recess is formed which serves as a passage, said recess being able to be covered by a ring-shaped disk (81) which is movable within said piston as a function of the piston movement,
**characterized in**
that said piston head (76) is made of plastics and that said piston disk (72) has a plurality of annularly arranged passages (80) which are aligned with identical openings (80) arranged in said piston head (76) at an axial distance above them, said openings (80) in the piston head (76) being in ring-shaped grooves provided in the upper and lower surface of the piston head (76), respectively, said upper ring-shaped groove being covered by the thin ring-shaped disk (81) which can be moved up and down axially along a fixed central portion (74).

2. The piston for use in a piston compressor for gaseous media, preferably air, with a piston rod which moves back and forth within a cylinder (60) and has a piston (58) rigidly fixed thereto, said piston including a passage (80) for the gaseous medium to be sucked from the lower side of the piston with an inlet valve (80) which opens during the downward movement of the piston and closes during its upward movement, said piston (58) further including a piston disk (72) and a piston head (76) which can be mounted thereon, in which at least one recess is formed which serves as a passage, said recess being able to be covered by a ring-shaped disk (81) which is movable within said piston as a function of the piston movement,
**characterized in**
that said piston head (76) is made of plastics and that said piston disk (72) has a plurality of annularly arranged passages (80) which are aligned with identical openings (80) arranged in said piston head (76) at an axial distance above them, said openings (80) in the piston head (76) being ring-shaped grooves provided in the upper and lower surface of the piston head (76), respectively, said upper ring-shaped groove being covered by the thin ring-shaped disk (81) which can be moved up and down axially along a fixed central portion (74), and that said piston head (76) has a further ring-shaped groove (78) on its face which extends radially on the outside and which accommodates a helical spring (77) therein.

3. The piston of claim 2
**characterized in**
that said further ring-shaped groove (78) defines a thin-walled sealing lip (79) via which the piston head (76) contacts the cylinder wall.

4. The piston of claims 2 and 3
**characterized in**
that said piston head (76) has an obtuse-tapered piston skirt.

5. The piston of claim 4
**characterized in**
that diameter of the piston skirt is widest adjacent said further ring-shaped groove (78).

## Revendications

1. Compresseur à piston pour des milieux gazeux, notamment compresseur d'air, comportant une tige de piston animée d'un mouvement alternatif à l'intérieur d'un cylindre (60) et solidaire d'un piston (58) qui est percé d'un passage (80) pour le milieu gazeux devant être aspiré à partir du côté inférieur du piston et qui comporte une soupape d'admission (80) s'ouvrant pendant la course descendante du piston et se fermant pendant la course ascendante de ce piston, le piston (58) comportant un flasque de piston (72) et une tête de piston (76) pouvant être fixée au flasque et dans laquelle est formé au moins un évidement servant de passage et qui peut être découvert par un disque annulaire (81) mobile à l'intérieur du piston en fonction du déplacement de ce piston, caractérisé en ce que la tête de piston (76) est réalisée en matière plastique et en ce que le flasque de piston (72) présente plusieurs ouvertures de passage (80) disposées en cercle et qui sont alignées avec un nombre égal d'ouvertures disposées dans l'axe, au-dessus, dans la tête de piston (76), les ouvertures (80) dans la tête de piston (76) se trouvant dans une gorge annulaire située dans la face supérieure et dans la face inférieure de la tête de piston (76), la gorge annulaire supérieure étant recouverte par le disque annulaire mince (81) qui est monté mobile axialement, vers le haut et vers le bas, le long d'une pièce intermédiaire fixe (74).

2. Piston destiné à être utilisé dans un compresseur à piston pour des milieux gazeux, notamment compresseur d'air, comportant une tige de piston animée d'un mouvement alternatif à l'intérieur d'un cylindre (60) et solidaire d'un piston (58) qui est percé d'un passage (80) pour le milieu gazeux devant être aspiré à partir du côté inférieur du piston et qui comporte une soupape d'admission (80) s'ouvrant pendant la course descendante du piston et se fermant pendant la course ascendante de ce piston, le piston (58) comportant un flasque de piston (72) et une tête de piston (76) pouvant être fixée au flasque et dans laquelle est formé au moins un évidement servant de passage et qui peut être découvert par un disque annulaire (81) mobile à l'intérieur du piston en fonction du déplacement de ce piston, caractérisé en ce que la tête de piston (76) est réalisée en matière plastique et en ce que le flasque de piston (72) présente plusieurs ouvertures de passage (80) disposées en cercle et qui sont alignées avec un nombre égal d'ouvertures disposées dans l'axe, au-dessus, dans la tête de piston (76), les ouvertures (80) dans la tête de piston (76) se trouvant dans une gorge annulaire située dans la face supérieure et dans la face inférieure de la tête de piston (76), la gorge annulaire supérieure étant recouverte par le disque annulaire mince (81) qui est monté mobile axialement, vers le haut et vers le bas, le long d'une pièce intermédiaire fixe (74) et en ce que la tête de piston (76) présente une gorge annulaire additionnelle (78) située vers l'extérieur dans le sens radial, formée dans sa face frontale et dans laquelle est logé un ressort hélicoïdal (77).

3. Piston suivant la revendication 2 caractérisé en ce que la gorge annulaire additionnelle (78) délimite une lèvre d'étanchéité (79) à paroi mince au moyen de laquelle la tête de piston (76) glisse sur la paroi du cylindre.

4. Piston suivant les revendications 2 et 3 caractérisé en ce que la tête de piston (76) présente une surface latérale tronconique.

5. Piston suivant la revendication 4 caractérisé en ce que le plus grand diamètre de la surface latérale se trouve dans la zone de la gorge annulaire additionnelle (78).
